# EUROPÄISCHE PATENTANMELDUNG

(11) **EP 0 310 936 A1**
(43) Veröffentlichungstag der Anmeldung: **12.04.1989**
(21) Anmeldenummer: 88116041.0
(22) Anmeldetag: 29.09.1988
(51) Int. Cl.: B25B 11/00

(54) **Hilfswerkzeug zum gegenseitigen Verspannen von aneinanderstossenden Platten**

(30) Priorität: 05.10.1987 DE 3733605
(71) Anmelder: Gaggenau-Werke Haus- und Lufttechnik GmbH, D-76571 Gaggenau (DE)
(72) Erfinder: Maisch, Hans, D-7560 Gaggenau (DE)
(74) Vertreter: Pfeifer, Hans-Peter, Dr., Dr. H.-P. Pfeifer Dr. P. Jany, Patentanwälte

(57) **Zusammenfassung**

Hilfswerkzeug zum gegenseitigen Verspannen von zwei mit ihren Kanten 9,10 aneinanderstoßenden Platten 7,8, insbesondere beim Verkleben der Platten zur Herstellung eines Plattenverbundes für Inneneinrichtungen. Ein derartiger Plattenverbund ist beispielsweise als Arbeitsplatte für Einbauküchen oder als Wandpaneel geeignet.

Ein besonders leichtes und zuverlässiges Verspannen der Arbeitsplatten gegeneinander, insbesondere wenn die Kanten 9,10 miteinander verleimt werden sollen, wird dadurch erreicht, daß Haftelemente 2,3, die jeweils als Vakuumhaftvorrichtungen ausgebildet sind, mittels einer Spannvorrichtung 6,17,19 gegeneinander verschiebbar verbunden sind. Die Vakuumhaftvorrichtungen haften auf der Oberfläche 11, 12 der Platten.

## Beschreibung

Die Erfindung betrifft ein Hilfswerkzeug zum gegenseitigen Verspannen von zwei mit ihren Kanten aneinanderstoßenden Platten, insbesondere beim Verkleben der Platten zur Herstellung eines plattenverbunds für Inneneinrichtungen, wie er z.B. für Einbauküchen-Arbeitsplatten oder für Wandpaneele benötigt wird.

Arbeitsplatten für Einbauküchen sollen möglichst ununterbrochen durchgehende Oberflächen haben. Dies ist nicht nur aus optischen Gründen erwünscht, sondern vor allem, weil jede Art von Fugen zur Verschmutzung und zum Eindringen von Feuchtigkeit führen könnte. Sie werden deswegen überwiegend aus langen, vorproduzierten Stücken hergestellt, die individuell an die Verhältnisse in der jeweiligen Küche angepaßt werden. Dieses Verfahren ist jedoch aufwendig, weil ein Großteil des Zuschnitts erst an Ort und Stelle durchgeführt werden kann. Damit sind Lärm und Schmutz verbunden. Das gleiche gilt sinngemäß auch z.B. für Wandpaneele in Duschkabinen, Badezimmern usw.

Soweit bisher in einzelnen Fällen Arbeitsplatten für Einbauküchen an ihren Kanten aneinanderstoßend miteinander verklebt wurden, war auch hier der Aufwand erheblich. Insbesondere war es schwierig, die aneinanderstoßenden Platten während der Abbindezeit des Klebstoffs gegeneinander zu verspannen. Üblicherweise wurden hierzu im Schreinerhandwerk vielfach verwendete Hilfswerkzeuge eingesetzt,wie Zwingen, Keile oder Spannhölzer. Gelegentlich wurden auch von der Unterseite der Arbeitsplatte her Leisten oder dgl. eingeschraubt, um die Platten vorübergehend zu fixieren.

Hiervon ausgehend liegt der Erfindung die Aufgabenstellung zugrunde, eine Möglichkeit zu schaffen, zwei mit ihren Kanten aneinanderstoßende Platten erheblich einfacher und doch zuverlässig gegeneinander zu verspannen.

Dies wird bei einem Hilfswerkzeug der eingangs bezeichneten Art dadurch erreicht, daß zwei Halteelemente, die jeweils an einer der Platten befestigbar sind, mittels einer Spannvorrichtung gegeneinander verschiebbar verbunden und die Halteelemente als Vakuumhaftvorrichtungen ausgebildet sind, die auf der Oberfläche der Platten haften.

Im Rahmen der vorliegenden Erfindung wurde gefunden, daß vakuumhaftvorrichtungen, wie sie für andere Anwendungs zwecke, beispielsweise für den Transport und das Einsetzen von Glasscheiben, vorbekannt sind, sich hervorragend für den erfindungsgemäßen Zweck eignen, wenn man sie mit einer möglichst fein verstellbaren Spannvorrichtung verbindet. Die Haltekraft der Vakuumhaftvorrichtungen auf einer glatten Arbeitsplattenoberfläche hat sich als ausreichend erwiesen, obwohl die Kräfte bei der erfindungsgemäßen Verwendung nicht, wie sonst üblich, überwiegend senkrecht zur Haftfläche, sondern parallel zu dieser, angreifen. Die Haftvorrichtungen beginnen erst auf der Oberfläche zu rutschen, wenn verhältnismäßig große Kräfte angewendet werden. Dies ist im Rahmen der vorliegenden Erfindung häufig sogar als Vorteil anzusehen, weil dadurch verhindert wird, daß die Arbeitsflächenkanten übermäßig stark gegeneinandergedrückt werden.

Die Spannvorrichtung kann in verschiedener Weise gestaltet und an den Vakuumhaftvorrichten befestigt sein. Wichtig ist dabei, daß sie eine fein einstellbare Verschiebung der Vakuumhaftvorrichtungen gegeneinander erlaubt und die Kräfte derart an den Vakuumhaftvorrichtungen angreifen, daß kein zu großes Kippmoment auf diese ausgeübt wird, durch das sie von der Oberfläche abgehoben werden könnten.

Beispielsweise kann die Spannvorrichtung als Spanndraht ausgebildet sein, der jeweils an einer am Umfang der Vakuumhaftvorrichtung befestigten Öse befestigt ist. Seine Länge kann dabei durch verschiedene bekannte Mittel, im einfachsten Fall durch einen in einen Doppeldraht einsteckbaren Knebel fein verändert werden.

Die Spannvorrichtung kann auch als Exzentervorrichtung ausgebildet sein, durch die die Halteelemente gegeneinander verschiebbar verbunden sind. Eine andere Alternative ist eine Zahnstange mit einem Zahnradantrieb.

Vorzugsweise sind an den Vakuumhaftvorrichtungen Tragteile für die Spannvorrichtung befestigt, die im Regelfall einige Zentimeter von diesen hervorstehen. In diesem fall werden unzulässige Kippmomente dadurch vermieden, daß die Spannvorrichtung selbst in sich biegesteif ist (beispielsweise ein längenveränderlicher Stab oder Profilkörper) und daß sie derartig starr an den Tragteilen befestigt ist, daß sie parallel zur Haftfläche angreift. Dadurch wirken die Spannkräfte praktisch nur parallel zur Haftfläche.

Gemäß einer weiteren bevorzugten Ausführungsform hat die spannvorrichtung eine Zugkraftbegrenzungseinrichtung, durch die die Kraft, die zwischen den Halteelementen parallel zu der Plattenoberfläche wirkt auf einen vorbestimmbaren Maximalwert einstellbar ist. Dadurch wird eine Überlastung der Arbeitsplatten und das weiter oben erwähnte verhältnismäßig unkontrollierte Rutschen der Haftvorrichtungen vermieden. Darüberhinaus kann die Kraft, mit der die Kanten der Platten durch das HIlfswerkzeug aneinandergedrückt werden auf die Eigenschaften des Klebstoffes bzw. Klebemittels, mit dem die Platten verbunden werden, abgestimmt werden. Infolgedessen läßt sich auf einfache Weise eine gleichmäßige, qualitativ hochwertige Verbindung der Platten erreichen.

Die Erfindung wird im folgenden anhand eines in den Figuren schematisch dargestellten Ausführungsbeispiels näher erläutert. Es zeigen:
Fig. 1 ein erfindungsgemäßes Hilfswerkzeug in perspektivischer Darstellung
Fig. 2 ein Hilfswerkzeug nach Fig. 1 im Schnitt in der Anwendung zum Verspannen von zwei Platten
Fig. 3 einen Längsschnitt durch eine Spannvorrichtung für ein erfindungsgemäßes Hilfswerkzeug in einer gegenüber Fig. 2 abgewandelten Ausführungsform
Fig 4 einen Querschnitt durch eine weitere abgewandelte Ausführungsform einer Spannvorrichtung

Das in den Figuren dargestellte Hilfswerkzeug 1 besteht im wesentlichen aus zwei Vakuumhaftvorrichtungen 2 und 3, an denen jeweils ein Tragteil 4,5 befestigt ist und aus einem die Vakuumhaftvorrichtungen verbindenden Handgriff 6.

In Fig.2 ist das Hilfswerkzeug 1 in Funktion dargestellt. Die Platten 7,8 sollen an ihren Kanten 9,10, welche mit einem nicht dargestellten Klebstoff bestrichen sind, miteinander verbunden werden.

Zu diesem Zweck wird das Hilfswerkzeug 1 mit den beiden vakuumhaftvorrichtungen 2,3 - wie dargestellt - auf die glatte Oberfläche 11,12 der Platten 7,8 aufgesetzt. Der Teil der Oberfläche, auf dem die Haftvorrichtungen 2,3 haften, wird als Haftfläche bezeichnet.

Die Vakuumhaftvorrichtungen 2,3 haben jeweils eine starre, beispielsweise aus Metall hergestellte, etwa tellerförmige Membranhalterung 2a und 3a und eine darunter angeordnete gummielastische Membran 2b, 3b. Der Mittelteil der gummielastischen Membranen 2b, 3b läßt sich mit Hilfe von Festspannelementen 13,14 anheben, die uber Handgriffe 15,16 betätigt werden können.

Von jeder Vakuumhaftvorrichtung 2,3 steht ein Tragteil 4,5 hervor, an dessen Oberende jeweils ein Lager vorgesehen ist, in dem der Handgriff 6 drehbar gelagert ist.

Das in Fig. 2 linke Lager 17 hat einen Gleitlagerring 17a, in den ein Lagerzapfen 6a des Handgriffs 6 eingreift. Auf dem Zapfen 6a sitzt ein Haltering 6b, durch den der Zapfen 6a gehalten wird, wenn eine Kraft zu der anderen Haftvorrichtung 3 hin wirkt. Auf der in der Figur rechten Seite geht der Haltegriff 6 in eine Gewindespindel 6c über, die in ein entsprechendes Gewinde 18 eines am Tragteil 5 befestigten Lagers 19 eingreift.

Der Griff 6 und die Lager 17,19 bilden eine Spannvorrichtung, durch die die Vakuumhaftvorrichtungen 2,3 gegeneinander verschiebbar sind. Um eine feinfühlige Verschiebung zu gewährleisten, ist das Gewinde 18 als Feingewinde ausgebildet.

Nach dem Aufsetzen des Hilfswerkzeugs werden die Festspannelemente 13, 14 betätigt, so daß die Membranen 2b, 3b in der Mitte angehoben werden und darunter die Hohlräume 20,21 entstehen, in denen ein Vakuum herrscht. Durch das Vakuum werden die Haftvorrichtungen an den glatten Haftflächen 11a, 12 a festgehalten.

Danach wird der Griff in der Weise gedreht, daß die Gewindespindel 6c in das Gewinde 18 eindringt. Dadurch werden die Vakuumhaftvorrichtungen aufeinander zu verschoben, bis die Kanten 9, 10 der Platten 7,8 aneinanderliegen. Die Kraft, mit der sie gegeneinandergedrückt werden, läßt sich dadurch variieren, daß der Handgriff mehr oder weniger stark weitergedreht wird. Bei zu großer Kraftaufwendung beginnen die Vakuumhaftvorrichtugen 2,3 auf den entsprechenden Oberflächen 11, 12 zu rutschen, so daß automatisch ein zu starkes Spannen vermieden wird. Wie aus Fig. 2 zu ersehen ist, verläuft die Achse A des Handgriffs 6 (und damit zugleich des Zapfens 6a und der Gewindespindel 6c) parallel zu den Haftflächen 11a und 12a. Die Lager 17 und 19 sind über die Tragteile 4,5 starr mit den Vakuumhaftvorrichtungen 2,3 verbunden. Durch diese Maßnahme wird vermieden, daß bei dem Spannvorgang ein Kippmoment auf die Haftvorrichtungen 2,3 wirkt und diese abheben könnte.

In Fig 3 ist eine ebenfalls als drehbarer Handgriff ausgebildete Ausführungsform einer Spannvorrichtung dargestellt, bei der eine Zugkraftbegrenzung vorgesehen ist Die Zugkraftbegrenzungseinrichtung besteht bei der dargestellten Ausführungsform aus zwei Permanentmagneten 30, 31, die gemeinsam einen zylindrischen Zugbolzen bilden und deren plane Stirnflächen 30a, 31a gegeneinander anliegen Die Stirnflächen haben verschiedene magnetische Polarität, so daß sie gegeneinander angezogen werden.

Die Permanentmagneten 30, 31 sind von einer nichtmagnetischen Drehhülse 32 umgeben und in axialer Richtung geführt. Um ein gegenseitiges Drehen zu vermeiden hat die Drehhülse zwei Führungsstifte 33, 34, die in eine entsprechende Längsnut 35 der beiden von den Permanentmagneten 30, 31 gebildeten Zugbolzenhälften eingreifen.

Eine weitere Abwandlung der in Fig 3 dargestellten Ausführungsform gegenüber Fig 2 besteht darin, daß die Drehbewegung des Handgriffes 6 in diesem Falle mit Hilfe zweier gegenläufiger Gewinde in eine Axialbewegung umgesetzt wird. Entsprechende Gewindezapfen 34, 35 der Permanentmagneten 30, 31 dringen in Gewindehülsen 36, 37 der Lager 17, 19 ein. Durch diese Ausführung mit zwei Gewinden wird eine symmetrische Verschiebung der Tragteile 4, 5 gegeneinander erreicht.

Die Permanentmagneten 30, 31 sind so ausgelegt, daß bei einer vorbestimmten axialen Zugkraft ihre gegenseitige Haltekraft überschritten und infolgedessen der Zugbolzen in der Mitte getrennt wird.

Fig. 4 dient dazu, eine weitere Ausführungsform einer Zugkraftbegrenzungsvorrichtung mit Hilfe formschlüssig zusammenwirkender Elemente zu verdeutlichen. Auch in diesem Fall ist die Spannvorrichtung als drehbarer Handgriff ähnlich Fig 2 ausgebildet, wobei der Handgriff 6 jedoch in diesem Fall aus einem äußeren zylinderförmigen Drehgriff 40 und einem in der Zylinderbohrung geführten Führungsbolzen 41 besteht. Dabei sind der Drehgriff 40 und der Führungsbolzen 41 jeweils in einem der Lager 17, 19 gelagert, wobei die Drehbewegung nach einem der in den Figuren 2 und 3 dargestellten Prinzipien in eine Axialbewegung umgesetzt wird.

Die Zugkraftbegrenzungseinrichtung wird durch eine Kugel 42 gebildet, die in eine entsprechende Ausnehmung 43 des inneren Führungsbolzens 41 eingreift Die Kugel 42 wird durch eine feder 44, deren Federkraft mit Hilfe einer Einstellschraube 45 einstellbar ist, gegen die Ausnehmung 43 gedrückt.

Wenn ein zu starkes Drehmoment zwischen den Bauteilen 40 und 41 wirkt, rastet die Kugel in radialer Richtung aus, so daß die formschlüssige Verbindung zwischen dem Drehgriff 40 und dem Führungsbolzen 41 aufgehoben wird. Entsprechendes gilt auch bei zu hoher Kraft in axialer Richtung, wobei dann die Kugel axial ausrastet. Durch entsprechende Formgebung der formschlüssig zusammenwirkenden Bauteile 42, 43, insbesondere durch Gestaltung der Nut 43, kann die vorbestimmte maximale Kraft, auf die die Zugkraft begrenzt wird, eingestellt werden.

Alternativ zu den beiden dargestellten Ausführungsformen kann die Zugkraftbegrenzung auch in anderer Weise, beispielsweise mit Hilfe eines Scherstiftes oder einer Rutschkupplung, realisiert werden.

## Patentansprüche

1. Hilfswerkzeug zum gegenseitigen Verspannen von zwei nebeneinander angeordneten, mit ihren Kanten aneinanderstoßenden Platten, insbesondere beim Verkleben der Platten zur Herstellung eines Plattenverbunds für Inneneinrichtungen,
**dadurch gekennzeichnet,** daß zwei Haltelemente (2,3), die jeweils an einer der Platten befestigbar sind, mittels einer Spannvorrichtung (6,17,19) gegeneinander verschiebbar verbunden und die Halteelemente (2,3) als Vakuumhaftvorrichtungen ausgebildet sind, die auf der Oberfläche (11,12) der Platten (7,8) haften.

2. Hilfswerkzeug nach Anspruch 1,
**dadurch gekennzeichnet,** daß an den Vakuumhaftvorrichtungen (2,3) jeweils Tragteile (4,5) für die Spannvorrichtung (6,17,19) befestigt sind, an denen die Spannvorrichtung parallel zur Haftfläche (11a,12a) angreift und daß die Spannvorrichtung biegesteif bezüglich der die Tragteile verbindenden Achse (A) ist.

3. Hilfswerkzeug nach Anspruch 2,
**dadurch gekennzeichnet,** daß die Spannvorrichtung einen um seine Längsachse drehbaren Handgriff (6) aufweist, dessen Enden beidseitig in je einem mit dem Tragteil verbundenen Lager (17,19) gelagert sind, wobei mindestens eines der Lager (19) und eines der Handgriffenden mit je einem ineinanderpassenden Spindelgewinde (6c,18) versehen sind.

4. Hilfswerkzeug nach Anspruch 1,
**dadurch gekennzeichnet,**
daß die Vakuumhaftvorrichtungen (2,3) eine gummielastische Auflagemembran (2b,3b) aufweisen, welche einen oberhalb der Auflagefläche angeordneten Unterdruckraum (20,21) abschließen und daß dieser Unterdruckraum durch handbetätigte Festspannelemente (13,14) zur Unterdruckerzeugung steuerbar ist.

5. Hilfswerkzeug nach Anspruch 4,
**dadurch gekennzeichnet,**
daß die Vakuumhaftvorrichtungen (2,3) kreisscheibenförmig gestaltet sind.

6. Hilfswerkzeug nach Anspruch 3,
**dadurch gekennzeichnet,**
daß der drehbare Handgriff (6) Flächen für eine Beschriftung aufweist.

7. Hilfswerkzeug nach Anspruch 1,
**dadurch gekennzeichnet**,
daß die Spannvorrichtung (6,17,19) eine Zugkraftbegrenzungseinrichtung aufweist, durch die die zwischen den Halteelementen (2,3) wirkende Kraft auf einen vorbestimmten Maximalwert einstellbar ist.

8. Hilswerkzeug nach Anspruch 7,
**dadurch gekennzeichnet**,
daß die Zugkraftbegrenzungseinrichtung zwei aneinander haftende Permanentmagnete (30,31) aufweist, die bei Überschreitung des vorbetimmbaren Maximalwertes getrennt werden.

9. Hilfswerkzeug nach Anspruch 7,
**dadurch gekennzeichnet**,
daß die Zugkraftbegrenzungseinrichtung formschlüssig zusammenwirkwnde Elemente, insbesondere eine Ausnehmung (43) und eine federbelastete Kugel (42) oder einen feserbelasteten Bolzen aufweist.
